# EUROPÄISCHE PATENTSCHRIFT

(11) **EP 0 466 751 B1**
(45) Veröffentlichungstag und Bekanntmachung des Hinweises auf die Patenterteilung: **29.03.1995**
(21) Anmeldenummer: 90905502.2
(22) Anmeldetag: 12.04.1990
(51) Int. Cl.: B04B 3/02, B04B 11/02

(54) **VERFAHREN ZUM BETRIEB EINER SCHUBZENTRIFUGE**
PROCESS FOR OPERATING A SHEARING CENTRIFUGE
PROCEDE POUR UTILISER UN CENTRIFUGEUR A CISAILLEMENT

(30) Priorität: 13.04.1989 DE 3912207; 03.04.1990 DE 4010748
(43) Veröffentlichungstag der Anmeldung: 22.01.1992
(73) Patentinhaber: Stahl, Werner, Dr., D-76829 Landau (DE)
(72) Erfinder: Stahl, Werner, Dr., D-76829 Landau (DE)
(74) Vertreter: Weber, Otto Ernst, Dipl.-Phys.
(86) Internationale Anmeldenummer: EP9000583
(87) Internationale Veröffentlichungsnummer: WO9011834

(56) Entgegenhaltungen:
- DE-A- 1 939 211
- DE-A- 3 236 428

## Beschreibung

Die Erfindung betrifft ein Verfahren zum Betrieb einer Schubzentrifuge, bei der ein Schubboden relativ zu einer Siebtrommel in axialer Richtung zwischen einer vorgeschobenen und einer rückgezogenen Stellung in einer Vorwärtsbewegung bzw. Rückwärtsbewegung zyklisch bewegt wird, wobei der Schubzentrifuge ein Stoffgemisch diskontinuierlich in Synchronisation mit dem Schubzyklus des Schubbodens zugeführt und auf der Siebtrommel ein Feststoffkuchen gebildet wird, wobei zumindest die überwiegende Menge des Stoffgemisches erst dann zugeführt wird, wenn der Schubboden aus der vorgeschobenen Stellung die Rückwärtsbewegung begonnen hat.

Aus der gattungsgemäßen DE-A 31 04 635 ist eine Füllvorrichtung für Zentrifugen bekannt, bei der ein Schubboden relativ zu einer Trommel stetig in axialer Richtung zwischen einer vorgeschobenen und einer rückgezogenen Stellung bewegt wird. Die Beaufschlagung der Schleudertrommel wird bei der Vorwärtsbewegung des Schubbodens vor dem Erreichen der vordersten Schubbodenstellung gestoppt. Bei Beginn der Rückwärtsbewegung des Schubbodens wird die Zufuhr von frischem Schleudergut auf die Trommel wieder begonnen, wobei die Beaufschlagung auch dann erfolgt, wenn der Schubboden seine vollständig rückgezogene Stellung aufweist.

Die Beauschlagung der Trommel mit frischem Schleudergut erfolgt also bei dem Verlassen der vorgeschobenen Stellung des Schubbodens über die rückgezogene Stellung des Schubbodens hinaus, bis der Schubboden auf seinem Weg zu seiner vollständig vorgeschobenen Stellung die Schleudergutzufuhr wieder unterbricht.

Bei der genannten Schubzentrifuge ist es von Nachteil, daß der Schubboden den sich bildenden Feststoffkuchen bei seiner Vorwärtsbewegung nicht völlig abstreift, sondern ihn abschnittsweise vor sich herschiebt, bis das Ende des Feststoffkuchens das Ende der Trommel erreicht hat. Der Druckanstieg beginnt aber bei der Vorwärtsbewegung des Schubbodens erst nach einer gewissen Strecke, wenn der Feststoffkuchen bereits aufgestaut ist. Aufgrund des in Bezug auf die Trommellänge sehr kurzen Hubes des Schubbodens ist ein zuverlässiges Vorwärtsbewegen des Feststoffkuchens nicht gewährleistet, d.h. der Schubkuchen wird sich immer mehr aufstauen. Das Aufstauen des Feststoffkuchens hat zur Folge, daß sich einerseits nicht die gewünschte Feststoffkuchenmenge von der Trommel wegschieben läßt. Andererseits wird die gewünschte Entfeuchtung im hinteren Bereich der Trommel nicht mehr erreicht, da die Feststoffkuchenmenge durch das Anstauen erheblich ansteigt und eine geringe Restfeuchte dadurch nicht mehr erreicht werden kann.

Aus der DE-A 19 39 211 ist eine Schubzentrifuge bekannt, die zwei Schleudertrommeln aufweist und bei der Schuborgane relativ zu den Trommeln zyklisch in axialer Richtung zwischen einer vorgeschobenen und einer rückgezogenen Stellung bewegt werden. Bei dieser Schubzentrifuge wird über eine Leitung ständig frisches Schleudergut zugeführt und entweder in die eine oder die andere Schleudertrommel gegeben.

Die Zuführung des frischen Schleudergutes erfolgt bezüglich jeder Trommel bei der Rückbewegung der jeweiligen Schubböden, beginnt in der vordersten Stellung der Schubböden und wird bis zu deren hinterster Stellung fortgesetzt. Es werden demnach zwei Aufgabezonen der Schubzentrifuge abwechselnd mit frischem Schleudergut bedient.

Bei der genannten Schubzentrifuge ist es von Nachteil, daß der in der inneren Trommel entfeuchtete Feststoffkuchen zunächst auf die äußere Trommel geschoben wird und nicht gleich einem Feststoff-Auffangraum zugeführt wird. Auf der äußeren Trommel wird der entfeuchtete Feststoffkuchen nämlich durch die Beaufschlagung mit frischem Schleudergut erneut befeuchtet und muß vor der Zuführung zu dem Feststoff-Auffangraum erneut entfeuchtet werden. Dadurch ist ein hoher Durchsatz von entfeuchtetem Feststoff nicht gegeben. Zudem ist der Aufbau bei der genannten Schleuderzentrifuge durch die Anordnung zweier Trommeln und zweier Einlauftrichter kompliziert und somit kostspielig und störanfällig.

Der Erfindung liegt die **Aufgabe** zugrunde, ein Verfahren zu schaffen, mit welchem ein besonders großer Gemischdurchsatz bei geringer Restfeuchte erreicht werden kann.

Zur Lösung dieser Aufgabe sieht die Erfindung vor, daß die Gemischzuführung um eine stoffabhängige Ruhe-Zeitspanne vor demjenigen Zeitpunkt vollständig beendet wird, zu dem der Schubboden aus der rückgezogenen Stellung die Vorwärtsbewegung beginnt und
daß die vorgebbare Ruhe-Zeitspanne in Abhängigkeit von den Eigenschaften des Stoffgemisches so eingestellt wird, daß der Feststoffkuchen durch Teil-Entfeuchtung eine derart große Scherfestigkeit angenommen hat, daß der Feststoffkuchen durch den Schubboden ohne nennenswerte Stauchung von der Siebtrommel herunterzuschieben ist.

Da gemäß der Erfindung der Trommel der Schubzentrifuge erst nach dem Verlassen des vorderen Totpunktes des Schubbodens und lediglich bis gewisse Zeit vor dem Beginn der folgenden Vorwärtsbewegung des Schubbodens Gemisch zugeführt wird, kann eine weitgehende Entwässerung des Feststoffkuchens erfolgen. Die somit gemäß der Erfindung zur Verfügung stehende Ruhezeit für den Feststoffkuchen läßt diesen entsprechend abdrainieren, wodurch sich der Feststoffkuchen entsprechend verfestigen kann. Dadurch wird der Feststoffkuchen durch den Schubboden nicht gestaucht, sondern als Block von der Trommel abgeschoben. Der Zulaufstrom wird nämlich gemäß der Erfindung so rechtzeitig unterbrochen, daß vor dem Beginn des Verschiebens des Feststoffkuchens dieser Zeit zum Entwässern hat und dadurch die nötige Festigkeit erreichen kann.

Bei dem erfindungsgemäßen Verfahren wird unter diskontinuierlicher Gemischzuführung verstanden, daß das Gemisch der Schubzentrifuge nicht ständig, sondern nur in bestimmten Stellungen des Schubbodens oder zu bestimmten Zeiten Zugeführt wird. Demzufolge sind Phasen, in denen der Schubzentrifuge Gemisch zugeführt wird, und Phasen vorhanden, in denen keine Gemischzuführung stattfindet.
Ein Zyklus des Schubbodens ist der Abschnitt, in dem der Schubboden eine sich ständig wiederholende Bewegung zwischen der vorgeschobenen Stellung, dem sogenannten Totpunkt (V.T.) und der zurückgezogenen stellung, dem sogenannten hinteren Totpunkt (H.T.) durchführt. Beginnt somit beispielsweise ein Zyklus in diesem Fall aus der Vorwärtsbewegung des Schubbodens bis zum vorderen Totpunkt und der folgenden Rückwärtsbewegung des Schubbodens bis zum hinteren Totpunkt und gegebenenfalls bis zur erneuten Vorwärtsbewegung des Schubbodens, wenn der Schubboden beispielsweise am hinteren Totpunkt nicht sofort eine erneute Vorwärtsbewegung vollführt, sondern sich eine gewisse Ruhe-Zeitspanne am hinteren Totpunkt in Ruhestellung befindet.

Es ist von besonderem Vorteil,
daß die gesamte Menge des Stoffgemisches erst dann zugeführt wird, wenn der Schubboden aus der vorgeschobenen Stellung die Rückwärtsbewegung begonnen hat,
daß bei einer Betriebsart der Schubzentrifuge, bei welcher der Schubboden einen Bewegungszyklus nach dem anderen kontinuierlich durchläuft und sich zwischen den Umkehrpunkten ständig in Bewegung befindet, mit der Zuführung des Stoffgemisches begonnen wird, wenn der Schubboden ein Drittel des Weges seiner Rückwärtsbewegung zurückgelegt hat und
daß die Zuführung des Stoffgemisches beendet wird, wenn der Schubboden Zwei Drittel des Weges seiner Rückbewegung zurückgelegt hat.
In dieser Phase ist das Aufnahmevermögen der Trommel der Schubzentrifuge besonders groß, wobei dem aufgebrachten Feststoffkuchen genügend Zeit zum Entwässern verbleibt, um dadurch die nötige Festigkeit zu erreichen.

Der Feststoffkuchen eignet sich bei einer Sättigung (S) von 0,7 bis 0,9 S (bei einer Sättigung von S = 1 ist das Porenvolumen voll mit Wasser gefüllt) besonders gut zum Abschieben von der Trommel.

Nach einer besonders bevorzugten Ausführungsfrom des erfindungsgemäßen Verfahrens verbleibt der Schubboden während der Gemischzuführung in einer rückgezogenen Stellung. In dieser Stellung verbleibt dem Feststoffkuchen die zum Abdrainieren benötigte Zeit, in welcher auch eine ausreichende Festigkeit des auf der Trommel befindlichen Kuchens erreicht wird.

Ein optimierter Einsatz kann auch dadurch erreicht werden, daß bereits vor dem Erreichen des vorderen Totpunktes des Schubbodens eine Gemischzuführung erfolgt. Dabei muß jedoch die Menge des Gemisches, die vor dem Erreichen des vorderen Totpunktes des Schubbodens und über diesen hinaus zugeführt wird, geringer sein als die Menge, mit der die Trommel danach beaufschlagt wird. Dadurch, daß zunächst eine geringere Beaufschlagungsmenge zugeführt wird, hat der Feststoffkuchen noch immer ausreichend Zeit zum Abdrainieren und somit zum Verfestigen. Durch die zunächst geringere Beaufschlagungsmenge wird die Schubzentrifuge nicht geflutet, und die Flüssigkeit im Feststoffkuchen ist bereits so weit abdrainiert, daß wieder Speichervolumen im Feststoffkuchen freigeworden ist, welches mit Flüssigkeit aufgefüllt werden kann. Ein Stauchen des Feststoffkuchens ist bei dieser Vorgehensweise nicht mehr zu befürchten.

Es ist dabei von Vorteil, daß der Gemischzufluß mit mindestens einem Ventil geregelt wird. Durch diese konstruktiv einfache Weiterbildung der Erfindung wird das Ventil in dem Einlaufrohr zweckmäßigerweise möglichst dicht von der Trommel angeordnet, um einen Nachlauf des Gemisches zu vermeiden. Das Ventil kann als elektromagnetisch betätigtes Ventil ausgebildet sein, dem Steuerimpulse zugeführt werden, die aus der Stellung oder dem Betätigungsdruck des Schubbodens abgeleitet werden.

Es ist weiterhin von Vorteil, daß das Ventil in Abhängigkeit vom Betätigungsdruck des Schubbodens gesteuert wird. Das Ventil kann dabei als druckbetätigtes Ventil ausgebildet sein, das über Druckleitungen mit der Hydraulik des Schubbodens verbunden ist. Der Betätigungsdruck des Schubbodens schwankt mit den unterschiedlichen Schubphasen im Schubzyklus und ist damit, wie die Stellung des Schubbodens, für eine Steuerung der Gemischzuführung in idealer Weise geeignet.

Es ist darüberhinaus zweckmäßig, daß das Gemisch mit einer diskontinuierlich arbeitenden Speisepumpe zugeführt wird, die in Synchronisation mit dem Schubzyklus betrieben wird. Hierdurch werden Probleme, die sich bei der Verwendung von Ventilen ergeben können, z.B. Eindicken des Gemisches, Verstopfen des Ventils etc. vermieden.

Bevorzugt wird in der Beaufschlagungsphase das Gemisch über ein Einlaufrohr mit mindestens zwei getrennten Kanälen zugeführt, von denen mindestens ein Kanal mit einer zusätzlichen Gemischzuführung verbunden ist. Durch Verwendung eines speziell einzustellenden Steuerventils kann die Zuführung auch derart erfolgen, daß es zwischen einem größeren und einem kleineren Zufluß umschaltet.

Dies läßt sich in einer erfindungsgemäß betriebenen Schubzentrifuge auch dadurch realisieren, daß in dem Einlaufrohr mindestens ein Kanal mit einer zusätzlichen Gemischzuführung verbunden ist. Während ein Kanal zur stetigen Gemischzuführung dient, ist in dem anderen Kanal ein Steuerventil angeordnet, das für eine zusätzliche Gemischzuführung dient. Hierdurch kann in der für die Gemischaufnahme noch kritischen Phase weniger Gemisch zugeführt werden, während in der für die Gemischaufnahme besonders günstigen Phase eine erhöhte Gemischzufuhr stattfindet.

In einer Weiterbildung dieser Anordnung ist in den beiden Kanälen ein Hydrozyklon vorgeschaltet, wobei der Unterlauf des Hydrozyklons als stetige Gemischzuführung dient und der Überlauf des Hydrozyklons als zusätzliche Gemischzuführung dient. Das stetig zugeführte Gemisch ist somit mit Feststoff angereichert und kann auch während der für die Gemischaufnahme noch kritischen Phase besser durchgesetzt werden. Das Gemischaufnahmevermögen während der für die Gemischaufnahme besonders günstigen Phase ist so groß, daß die an Feststoff nicht angereicherte Gemischzuführung aus dem Überlauf des Hydrozyklons zugeschaltet werden kann. Auch hierdurch wird der Durchsatz durch die Schubzentrifuge erhöht.

Eine Regelung für eine zusätzliche Gemischzuführung läßt sich auf einfache Weise durchführen, wenn an der Schubzentrifuge ein Meßwertaufnehmer für die Stellung oder für den Preßdruck des Schubbodens angeordnet ist und wenn die zusätzliche Zuführung durch das Meßsignal steuerbar ist. Das Meßsignal kann zur Betätigung von Ventilen oder von zusätzlich arbeitenden Pumpen verwendet werden, wobei durch eine Steuerlogik sowohl das Öffnungs -/ Schließverhältnis der Gemischzuführung als auch die Phasenlage des Öffnungs -/ Schließzyklus' in Relation zum Zyklus des Schubbodens gesteuert werden. Dies ist z.B. notwendig, wenn zwischen dem Steuerventil und der zusätzlich arbeitenden Speisepumpe und der Trommel noch ein längeres Stück Einlaufrohr angeordnet ist, wobei der Nachlauf des Gemisches durch entsprechend vorverlegte Steuerzeiten vorgehalten werden muß.

Während die Fachwelt bestrebt war, die Umsteuer-Zeiten des Schubbodens am hinteren und am vorderen Totpunkt so gering wie möglich zu halten, führt die Erfindung in einer bevorzugten Ausführungsform bewußt am hinteren Totpunkt eine Ruhe-Zeitspanne für den Schubboden ein, in welcher der auf der Siebtrommel aufgebaute Feststoffkuchen Zeit und Gelegenheit haben soll, entfeuchtet und dabei zugleich verfestigt zu werden.

Die Erfindung bedient sich der Erkenntnis, daß die kontinuierliche und ständige Bewegung des Schubbodens, bei welcher sich in der üblichen Betriebsweise einer Schubzentrifuge die Vorwärtsbewegung des Schubbodens unmittelbar an die vorherige Rückwärtsbewegung anschließt, im Hinblick auf einen möglichst hohen Durchsatz an Feststoff nicht unbedingt besonders günstig ist. Die Erfindung lehrt vielmehr, daß nach dem Füllen der Schubzentrifuge und einem teilweise durchgeführten Abfiltrieren des freien Wassers eine weitere Zeitspanne für den Kuchen zur Verfügung stehen muß, in welcher der Kuchen weiter entfeuchtet und verfestigt wird, bevor der Schubboden erneut vorwärtsbewegt wird. Wenn gemäß der Erfindung nach hinreichender Verfestigung des Kuchens die Vorwärtsbewegung des Schubbodens erst dann eingeleitet wird, wenn die Scherfestigkeit des Kuchens so groß geworden ist, daß er praktisch ohne Stauchung als Block von der Siebtrommel heruntergeschoben werden kann, werden auf diese Weise erfindungsgemäß zugleich die Vorteile erreicht, daß ein außerordentlich großer Durchsatz erzielt wird, daß der Kuchen mit relativ geringer Kraft von der Siebtrommel abgeschoben werden kann und daß gleichzeitig eine geringe Restfeuchte eingehalten werden kann. Die erforderliche Ruhezeit, welche gemäß der Erfindung einzuhalten ist, kann in einer bevorzugten Ausführungsform des erfindungsgemäßen Verfahrens entweder dann ablaufen, wenn sich der Schubboden in seiner Rückwärtsbewegung befindet, oder es kann der Schubboden nach einer raschen Bewegung am hinteren Totpunkt während dieser Ruhezeit angehalten werden.

Die Erfindung wird nachfolgend beispielsweise anhand von schematischen Zeichnungen beschrieben. Es zeigen dabei
- Figur 1: einen Längsschnitt durch eine Schubzentrifuge,
- Figur 2: eine stark schematisierte Anordnung mit der Schubzentrifuge gemäß Figur 1,
- Figur 3: eine Anordnung gemäß Figur 2 mit getrennten Ventilen für die Mengensteuerung und die Zeitsteuerung der Gemischzufuhr,
- Figur 4: eine Anordnung gemäß Figur 2 mit einer während der Beaufschlagungsphase kombinierten kontinuierlichen und diskontinuierlichen Gemischzufuhr,
- Figur 5: eine Anordnung gemäß Figur 4 mit einem vorgeschalteten Hydrozyklon,
- Figur 6: Querschnitte verschiedener Ausführungsformen für Einlaufrohre mit zwei Kanälen,
- Figur 7: eine Anordnung gemäß Figur 2 mit einer diskontinuierlich arbeitenden Kolbenmembranpumpe als Gemischzufuhrorgan,
- Figur 8: eine Auftragung der Schubkraft des Schubbodens über eine Schubperiode.

In Fig. 1 ist eine Schubzentrifuge 10 dargestellt, anhand der die Arbeitsweise bei der Trennung eines Gemisches bzw. einer Suspension verdeutlicht wird. Die Schubzentrifuge 10 enthält eine um die Achse A rotierbare Aufhängung 12 für eine aus zwei axialen Zylinderabschnitten 14,16 bestehende Siebtrommel. Der erste Zylinderabschnitt 14 ist als Kreiszylinder ausgebildet und über die Trommelrückwand 17 mit der Aufhängung 12 verbunden. An die offene Seite des ersten Zylinderabschnitts 14 schließt sich ein konusförmig erweiterter zweiter Zylinderabschnitt 16 an. An der Innenseite der Trommel 14,16 sind Spaltsiebe 18 zur Trennung des Gemisches in Feststoff und Filtrat angeordnet. Das Filtrat durchdringt in radialer Richtung in der Trommel 14,16 ausgebildete Öffnungen und gelangt so in einen Filtratraum 32. Für die Gemischzuführung ist in die Trommel 14,16 ein Einlaufrohr 20 geführt, das im letzten Abschnitt 22 axial zur Trommel 14,16 angeordnet ist. Ein sich radial erstreckender trichterförmiger Schubboden 24 ist an dem der Trommelrückwand 17 zugewandten Ende der Trommel 14,16 mit dieser rotierbar angeordnet. Der Rand des Schubbodens 24 schließt im wesentlichen mit der Innenwand des ersten Zylinderabschnittes 14 ab. Der Schubboden 24 ist über eine hydraulisch betätigte Schubstange 26 relativ zur Trommel 14,16 axial verschiebbar. Mit dem Schubboden 24 ist ein axial angeordneter, konusförmig zu diesem erweiterter Einlauftrichter 28 verbunden, dessen durchmesser-kleineres Ende 30 den axialen Abschnitt 22 des Einlaufrohres 20 umgreift und diesem gegenüber axial verschiebbar ist. Die Trommel 14,16 wird von dem Filtratraum 32 mit einem Filtratabfluß 34 umgeben, indem das die Trommel 14,16 durchströmende Filtrat aufgefangen wird. Die Trommel 14,16 ist zu der der Trommelrückwand 17 abgewandten Seite hin offen. Diese offene Seite wird von einem Auffangraum 36 für den Filterkuchen umgeben.

Über das Einlaufrohr 20, 22 wird der rotierenden Trommel 14, 16 ein zu trennendes Gemisch bzw. eine zu trennende Suspension zugeführt. Im Einlauftrichter 28 wird das zugeführte Gemisch in Rotationsrichtung der Trommel 14,16 beschleunigt. Zwischen dem Schubboden 24 und dem Einlauftrichter 28 gelangt das Gemisch in die Trommel 14,16. Dort erfolgt aufgrund der hohen Zentrifugalkraft eine Trennung von Feststoff und Filtrat, wobei das Filtrat durch die Spaltsiebe 18 und die Trommelwände in den Filtratraum 32 gelangt. Auf der Innenseite der Trommel 14,16 bildet sich ein Filterkuchen, der durch den Vorschub des zyklisch in axialer Richtung bewegten Schubbodens 24 in einer Frequenz von beispielsweise 1 Hz zur offenen Seite der Trommel 14,16 in den Auffangraum 36 geschoben wird. Bei der Rückbewegung des Schubbodens 24 wird unmittelbar vor diesem wieder ein Siebbereich des Trommelabschnitts 14 freigelegt, der von dem zufließenden Gemisch geflutet wird. Hierbei bildet sich an dieser Stelle wieder ein neuer Filterkuchen. Ein Vorschub des Filterkuchens bei einem Vorschub des Schubbodens 24 erfolgt dann, wenn der neu gebildete Filterkuchen sich genügend gefestigt hat. Die Schubkraft des Schubbodens 24 überwindet dabei die Haftreibung des Filterkuchens an der Trommel 14,16.

Die Aufnahmefähigkeit des Filterkuchens für ein neues Gemisch ist frühestens im letzten Abschnitt einer Schubphase vorhanden. Beim Vorwärtsschub des Schubbodens 24 wird der neu gebildete Filterkuchen gepreßt. In dieser Phase ist das Aufnahmevermögen des Filterkuchens für ein neu hinzufließendes Gemisch sehr gering, wodurch sich in der Regel eine Übersättigung des Filterkuchens mit Gemisch einstellt. Durch diese Übersättigung der Zwickel zwischen den Feststoffteilchen mit Flüssigkeit geht der innere Zusammenhalt des Filterkuchens weitgehend verloren, wodurch sich der Filterkuchen zu einer höheren Dicke aufstaut und wodurch ein Teil des Gemisches an der Oberfläche des Filterkuchens entlang direkt in den Auffangraum 36 fließen kann. Die Aufstauchung des Filterkuchens zu höheren Dicken wiederum beeinflußt die Betriebsparameter der Schubzentrifuge ungünstig, so daß z.B. nur geringere Rotationsgeschwindigkeiten mit der Schubzentrifuge gefahren werden können.

Dem unterschiedlichen Gemischaufnahmevermögen des Filterkuchens der Trommel 14,16 wird nun Rechnung getragen, indem das Gemisch nicht ständig zugeführt wird, wobei die Zuführungsperioden mit der Stellung des Schubbodens 24 synchronisiert sind. Beim Vorwärtsschub des Schubbodens 24 und/oder bei der Rückwärtsbewegung kann die Gemischzufuhr unterbrochen oder wieder geöffnet werden. Eine mengengleiche Gemischzufuhr ist aber am günstigsten, wenn der Schubboden 24 den vorderen Totpunkt verlassen hat und dauert am günstigsten nur so lange an, bis der Schubboden den hinteren Totpunkt noch nicht ganz erreicht hat. Bei einer mengenunterschiedlichen Gemischzuführung kann eine geringere Gemischbeaufschlagung bereits dann erfolgen, wenn der Schubboden 24 den vorderen Totpunkt noch nicht ganz erreicht hat. Auf diese Weise erhält man stabile Filterkuchen, die genügend abdrainiert sind und somit eine ausreichende Festigkeit erreichen. Daneben wird eine geringer definierte Filterkuchendicke und eine homogene Filterkuchenkonsistenz erreicht, die höhere Rotationsgeschwindigkeiten der Schubzentrifuge und somit einen höheren Gemischdurchsatz zulassen.

In den nachfolgenden Figuren ist die Schubzentrifuge gemäß Fig. 1 stark schematisiert in einer Betriebsanordnung wiedergegeben. Identische Teile sind darin mit identischen Bezugszeichen versehen.

Fig. 2 zeigt eine Anordnung zur Synchronisation der unterbrochenen Gemischzuführung mit der Schubbewegung des Schubbodens 24. An dem hydraulischen Antriebsmechanismus 40 für die Schubstange 26 des Schubbodens 24 ist ein Meßwertaufnehmer 42 angeordnet, der entweder die Stellung des Schubbodens 24 oder den Betriebsdruck in dem Antriebsmechanismus 40 erfaßt. Ein entsprechendes Meßsignal wird einem im Einlaufrohr 20 angeordneten Steuerventil 46 über eine Steuerleitung 44 zugeführt. Das Meßsignal kann hierbei ein elektrisches Signal sein, das von einer nicht dargestellten Elektronik in Öffnungs- und Schließsignale transformiert und mit dem als elektromagnetisches Ventil ausgebildeten Steuerventil 46 zugeführt wird.

Im einfachsten Fall können die Steuerleitungen 44 Druckleitungen sein, die den Betriebsdruck in dem hydraulischen Antriebsmechanismus 40 des Schubbodens 24 direkt einer Drucksteuerkammer eines druckbetätigten Steuerventils 46 zuführen.

Während bei der in Fig. 2 dargestellten Anordnung mit dem Steuerventil 46 sowohl die Zeit als auch die Menge des Gemischzuflusses gesteuert wird, werden hierfür bei der Anordnung aus Fig. 3 zwei getrennte Ventile 50,52 verwendet. Die Taktung der Gemischzuführung obliegt hier dem Steuerventil 52, das analog zum Steuerventil 46 aus Fig. 2 über Steuerleitungen 44 mit dem Meßwertaufnehmer verbunden ist. Dem Steuerventil 52 ist hier jedoch ein Regelventil 50 vorgeordnet. Zwischen den beiden Ventilen 50,52 befindet sich ein Puffervolumen 54, das im Moment des Öffnens des Steuerventils 52 einen maximalen Füllstand aufweist und das beim Schließen des Steuerventils 52 vollständig entleert ist. Das Puffervolumen 54 ist mit der Athmosphäre oder einem unter Druck stehenden Vorlagebehälter 56 verbunden.

Die Steuerventile 46 und 52 aus den Fig. 2 und 3 können auch derart betätigt werden, daß sie in der Öffnungsphase gedrosselt öffnen und in der Schließphase einen vollständigen Öffnungsgrad aufweisen und somit eine gedrosselte Zuführung in der Anfangsphase ermöglichen. Man kann auf diese Weise die Zuführung während des Vorschubs des Schubbodens 24 auf einen Wert einstellen, der gerade nicht zu einer Flüssigkeitssättigung des Filterkuchens führt.

Dies ist gemäß Fig. 4 auch mit zwei in dem Einlaufrohr 20 angeordneten Kanälen 60,62 möglich. Im ersten Kanal 60 ist ein Steuerventil 64 für die zusätzliche Gemischzuführung in der Beaufschlagungsphase angeordnet. Im zweiten Kanal 62 ist ein Regelventil 66 zur Einstellung eines stetigen Gemischsroms in der Beaufschlagungsphase angeordnet. Durch diese Anordnung wird die Gemischzuführung in der Beaufschlagungsphase zwischen einer geringeren und einer höheren Zuflußrate umgeschaltet.

Die Anordnung aus Fig. 5 hat analog zur Anordnung aus Fig. 4 zwei Kanäle 70,72 im Einlaufrohr 20, wobei im ersten Kanal 70 das Steuerventil 74 für eine getaktete Gemischzuführung angeordnet ist. Das Gemisch durchläuft jedoch vor der Aufteilung in die beiden Kanäle 70 ,72 einen Hydrozyklon 76. Der Unterlauf des Hydrozyklons ist mit dem zweiten Kanal 72 verbunden. Der Überlauf des Hydrozyklons 76 führt über einen Vorlagebehälter 78 in den ersten Kanal 70. Dies hat den Vorteil, daß das in der Beaufschlagungsphase stetig zufließende Gemisch, das auch in der für die Aufnahme des Gemisches noch ungünstigen Phase der Vorwärtsbewegung des Schubbodens 24 zugeführt wird, bereits mit Feststoff angereichert ist, so daß in dieser Phase aus dem Gemisch weniger Flüssigkeit in den Filtratraum 32 abzuführen ist. Während der Rückwärtsbewegung des Schubbodens öffnet das Steuerventil 74. In dieser Phase ist das Aufnahmevermögen des Filterkuchens und der Trommel 14,16 für ein neues Gemisch sehr groß, so daß auch das aus dem Überlauf des Hydrozyklons 76 an Feststoff abgereicherte Gemisch unter Bildung eines stabilen, untersättigten Filterkuchens durchgesetzt werden kann. Das Ventil 80 schaltet dabei die Gemischzufuhr in der Nicht-Beaufschlagungsphase ab.

Fig. 6 zeigt mögliche Ausführungsformen für ein zwei Kanäle enthaltendes Einlaufrohr 20. Die Schweißnaht zur Abtrennung der beiden Kanäle braucht nicht absolut dicht zu sein, da durch die Trennung der Kanäle nur eine gegenseitige Wechselwirkung der Zuflußströme verhindert werden soll. Diese Wechselwirkung würde auftreten, wenn zwei Kanäle in ein Einlaufrohr 20 ohne Unterteilung einmünden würden, da sich dann beim Durchströmen eines Gemischstroms der Strömungswiderstand für einen zweiten Gemischstrom vergrößern würde. Derartige Wechselwirkungen zwischen den Zuführungen sind jedoch wegen ihres nicht definierten Verhaltens unerwünscht.

Fig. 7 zeigt eine Anordnung gemäß Fig. 2, wobei statt des gesteuerten Ventils 46 eine diskontinuierlich arbeitende Kolbenmembranpumpe 80 dem Einlaufrohr 20 vorgeschaltet ist. Der Antriebsmotor 82 der Pumpe 80 wird durch Steuerimpulse getaktet, die dem Motor 82 von dem Meßwertaufnehmer 42 über die Steuerleitung 44 zugeführt werden. Hierdurch ist eine Synchronisierung der Gemischzuführung mit dem Schubzyklus des Schubbodens 24 ohne Verwendung von Ventilen möglich.

Die dem Betätigungsdruck des Schubbodens 24 entsprechende Schubkraft über einen Schubzyklus ist in Fig. 8 dargestellt. Der hintere Totpunkt H.T. entspricht hierbei der rückgezogenen Stellung des Schubbodens 24. Beim Vorwärtsschub des Schubbodens 24 steigt während einer Anfangszeit V₁ die Schubkraft S' stark an, bis die Haftreibung des Filterkuchens an der Trommel, 14,16 überwunden ist. Danach fällt die Schubkraft S' bis zu dem der vorgeschobenen Stellung entsprechenden vorderen Totpunkt V.T. leicht ab, weil die Kontaktfläche des Filterkuchens mit der Trommel 14,16 beim Vorschieben geringer wird. Am vorderen Totpunkt beginnt die Rückbewegung des Schubbodens 24, wobei die Schubkraft S' stark abfällt. Für die Steuerung mit Druckleitungen gemäß Fig. 2 ließe sich hier ein bestimmter Auslösedruckpunkt gemäß des in Fig. 8 gezeigten Druckverlaufs verwenden. Ein druckbetätigtes Steuerventil 46 wird derart eingestellt, daß es bei P₁ schließt und bei einem Druck P₂ öffnet. Kurz nach der Rückbewegung des Schubbodens wird das Steuerventil 46 am Punkt P₂ geöffnet und bei Erreichen des Punktes P₁ geschlossen. Einem Nachlaufen des Gemisches im zwischen dem Steuerventil 46 und der Trommel 14,16 befindlichen Einlaufrohr 20 kann durch Vorverlegung der Punkte P₁ und P₂ abgeholfen werden.

## Patentansprüche

1. Verfahren zum Betrieb einer Schubzentrifuge, bei der ein Schubboden relativ zu einer Siebtrommel in axialer Richtung zwischen einer vorgeschobenen und einer rückgezogenen Stellung in einer Vorwärtsbewegung bzw. Rückwärtsbewegung zyklisch bewegt wird, wobei der Schubzentrifuge ein Stoffgemisch diskontinuierlich in Synchronisation mit dem Schubzyklus des Schubbodens zugeführt und auf der Siebtrommel ein Feststoffkuchen gebildet wird,
wobei zumindest die überwiegende Menge des Stoffgemisches erst dann zugeführt wird, wenn der Schubboden aus der vorgeschobenen Stellung die Rückwärtsbewegung begonnen hat,
dadurch **gekennzeichnet,**
daß die Gemischzuführung um eine stoffabhängige Ruhe-Zeitspanne vor demjenigen Zeitpunkt vollständig beendet wird, zu dem der Schubboden (24) aus der rückgezogenen Stellung die Vorwärtsbewegung beginnt und daß die vorgebbare Ruhe-Zeitspanne in Abhängigkeit von den Eigenschaften des Stoffgemisches so eingestellt wird, daß der Feststoffkuchen durch Teil-Entfeuchtung eine derart große Scherfestigkeit angenommen hat, daß der Feststoffkuchen durch den Schubboden (24) ohne nennenswerte Stauchung von der Siebtrommel (14) herunterzuschieben ist.

2. Verfahren nach Anspruch 1,
dadurch **gekennzeichnet,**
daß die gesamte Menge des Stoffgemisches erst dann zugeführt wird, wenn der Schubboden (24) aus der vorgeschobenen Stellung die Rückwärtsbewegung begonnen hat.

3. Verfahren nach Anspruch 1,
dadurch **gekennzeichnet,**
daß bereits während der Vorwärtsbewegung des Schubbodens (24) mit der Zuführung des Stoffgemisches begonnen wird.

4. Verfahren nach Anspruch 2,
dadurch **gekennzeichnet,**
daß bei einer Betriebsart der Schubzentrifuge (10), bei welcher der Schubboden (24) einen Bewegungszyklus nach dem anderen kontinuierlich durchläuft und sich zwischen den Umkehrpunkten ständig in Bewegung befindet, mit der Zuführung des Stoffgemisches begonnen wird, wenn der Schubboden (24) ein Drittel des Weges seiner Rückwärtsbewegung zurückgelegt hat und daß die Zuführung des Stoffgemisches beendet wird, wenn der Schubboden (24) zwei Drittel des Weges seiner Rückbewegung zurückgelegt hat.

5. Verfahren nach Anspruch 2,
dadurch **gekennzeichnet,**
daß die Vorwärts- und die Rückwärtsbewegung des Schubbodens (24) in einem Bruchteil der gesamten Schubzykluszeit unmittelbar hintereinander durchgeführt werden, daß der Schubboden in der zurückgezogenen Stellung über eine vorgebbare Zeitspanne in Ruhestellung bleibt und daß die gesamte Menge des Stoffgemisches während der Ruhestellung des Schubbodens (24) zugeführt wird.

6. Verfahren nach einem der vorhergehenden Ansprüche,
dadurch **gekennzeichnet,**
daß als Kriterium zur Einstellung der Ruhe-Zeitspanne der aus dem Verhältnis von Kuchenweg zu Schubbodenweg gebildete Vorschubgrad des Feststoffkuchens herangezogen wird.

7. Verfahren nach Anspruch 6,
dadurch **gekennzeichnet,**
daß die Vorwärtsbewegung des Schubbodens (24) bei einem Vorschubgrad im Bereich von mindestens etwa 0,9 durchgeführt wird.

8. Verfahren nach einem der Ansprüche 1 bis 7,
dadurch **gekennzeichnet,**
daß der Gemischzufluß mit mindestens einem Ventil (46; 52; 64; 74) geschaltet wird, welches in Abhängigkeit vom Betätigungsdruck des Schubbodens (24) gesteuert wird.

9. Verfahren nach einem der Ansprüche 1 bis 8,
dadurch **gekennzeichnet,**
daß das Gemisch durch eine diskontinuierlich arbeitende Speisepumpe (80) zugeführt wird, die in Synchronisation mit dem Schubzyklus betrieben wird.

10. Verfahren nach Anspruch 3,
dadurch **gekennzeichnet,**
daß das Gemisch über ein Einlaufrohr (20) mit mindestens zwei getrennten Kanälen (60, 62; 70, 72) zugeführt wird, von denen ein Kanal (60; 70) mit einer zusätzlichen Gemischzuführung verbunden ist.

11. Verfahren nach Anspruch 10,
dadurch **gekennzeichnet,**
daß der mit der zusätzlichen Gemischzuführung verbundene Kanal (70) mit einem Überlauf eines vorgeschaltenen Hydrozyklons (76) verbunden ist, dessen Unterlauf in einen zweiten Kanal (72) mündet, der als stetige Gemischzuführung während einer Beaufschlagungsphase dient.

12. Verfahren nach einem der vorhergehenden Ansprüche,
dadurch **gekennzeichnet,**
daß an der Schubzentrifuge (10) ein Meßwertaufnehmer (42) für die Stellung und/oder für den Preßdruck des Schubbodens (24) angeordnet ist und daß die Gemischzuführung durch das Meßsignal steuerbar ist, welches von diesem Meßwertaufnehmer (42) abgegeben wird.

13. Verfahren nach Anspruch 12,
dadurch **gekennzeichnet,**
daß der Meßwertaufnehmer (42) über mindestens eine Druckleitung (44) mit einem druckbetätigten Ventil (46; 52; 64; 74) oder einer druckgesteuerten diskontinuierlich arbeitenden Speisepumpe (84) verbunden ist.

14. Verfahren nach einem der vorhergehenden Ansprüche,
dadurch **gekennzeichnet,**
daß ein elektro-optischer Sensor dazu verwendet wird, die Veränderung der Oberfläche des Feststoffkuchens meßtechnisch zu erfassen und in Abhängigkeit des daraus ermittelten Kuchen-Verhaltens, welches bei der Vorwärtsbewegung des Schubbodens (24) zu beobachten ist, die Ruhe-Zeitspanne einzustellen.

15. Verfahren nach Anspruch 14,
dadurch **gekennzeichnet,**
daß ein Fühler vorgesehen ist, mit dem das Fluten der Schubzentrifuge ermittelt und die Gemischzuführung dann vermindert wird, wenn die Schubzentrifuge (10) beginnt, geflutet zu werden.

## Claims

1. Process for operating a pusher centrifuge, in which a pusher plate is cyclicly moved relative to a perforated drum in the axial direction between an advanced and a retracted position in a forward or a reverse movement, the pusher centrifuge being discontinuously supplied with a material mixture in synchronized manner with the pusher cycle of the pusher plate and on the perforated drum is formed a solid cake, and wherein at least most of the material mixture quantity is only supplied when the pusher plate has started the reverse movement from the advanced position,
**characterized** in that
the mixture supply is completely ended by a material-dependent rest period prior to the time at which the pusher plate (24) commences the forward movement from the retracted position and the predeterminable rest period is set as a function of the material mixture characteristics in such a way that the solid cake has assumed such a high shear strength due to the partial dehumidification that through the pusher plate (24) the solid cake can be pushed down from the perforated drum (14) without significant compression.

2. Process according to claim 1,
**characterized** in that
the total material mixture quantity is only supplied when the pusher plate (24) has started the reverse movement from the advanced position.

3. Process according to claim 1,
**characterized** in that
the material mixture supply is already started during the forward movement of the pusher plate (24).

4. Process according to claim 2,
**characterized** in that
during an operation mode of the pusher centrifuge (10) in which the pusher plate (24) continuously passes through one movement cycle after the other and is in constant movement between the reverse points, the material mixture supply is commenced when the pusher plate (24) has covered one third of the path of its reverse movement and the supply of material mixture is ended when the pusher plate (24) has covered two thirds of the path of its reverse movement.

5. Process according to claim 2,
**characterized** in that
the forward and reverse movements of the pusher plate (24) are directly successively performed in a fraction of the total pusher cycle time, that the pusher plate remains in the retracted position over a predeterminable period in the rest position and that the total material mixture quantity is supplied during the rest position of the pusher plate (24).

6. Process according to any of the preceding claims,
**characterized** in that
the degree of advance of the solid cake formed from the ratio of the cake path to the pusher plate path is used as a criterion for setting the rest period.

7. Process according to claim 6,
**characterized** in that
the forward movement of the pusher plate (24) is initiated with a degree of advance of at least approximately 0.9.

8. Process according to any of the claims 1 to 7,
**charcterzized** in that
the mixture supply is switched with at least one valve (46; 52; 64; 74), which is controlled as a function of the pusher plate (24) operating pressure.

9. Process according to any of the claims 1 to 8,
**characterized** in that
the mixture is supplied through a discontinuously operating feed pump (80), which is operated synchronuously with the pusher cycle.

10. Process according to claim 3,
**characterized** in that
the mixture is supplied via a feed pipe (20) with at least two separate channels (60, 62; 70, 72), whereof one channel (60; 70) is connected to an additional mixture supply.

11. Process according to claim 10,
**characterized** in that
the channel (70) connected to the additional mixture supply is connected to the overflow of an upstream hydrocyclone (76) whose underflow issues into a second channel (72), which serves as a continuous mixture supply during an admission phase.

12. Process according to any of the preceding claims,
**characterized** in that
the pusher centrifuge (10) contains a primary element (42) for the position and/or the compression pressure of the pusher plate (24) and that the mixture supply is controllable by the measuring signal supplied by the primary element (42).

13. Process according to claim 12,
**characterized** in that
the primary element (42) is connected via at least one pressure line (44) to a pressure-operated valve (46; 52; 64; 74) or a pressure-controlled, discontinuously operating feed pump (84).

14. Process according to any of the preceding claims,
**characterized** in that
an electro-optical sensor is used for determining the change in the solid cake surface and to set the rest period as a function of the cake behaviour determined therefrom and which is observed during the forward movement of the pusher plate (24).

15. Process according to claim 14,
**characterized** in that
a sensor is provided for the flooding of the pusher centrifuge and which reduces the mixture supply when the centrifuge starts to become flooded.

## Revendications

1. Procédé pour utiliser un centrifugeur à cisaillement, dans lequel un fond de cisaillement est mis en mouvement cyclique par rapport à un tambour filtrant dans la direction axiale entre une position avancée et une position reculée, en un mouvement vers l'avant et vers l'arrière, un mélange de substances étant introduit de manière discontinue dans le centrifugeur à cisaillement en synchronisation avec le cycle de cisaillement du fond de cisaillement et un gâteau de matières solides se formant sur le tambour filtrant, et au moins la majeure partie du mélange de substances n'étant introduite que lorsque le fond de cisaillement a débuté son mouvement vers l'arrière depuis la position avancée,
***caractérisé en ce que*** l'introduction du mélange est complètement terminée avant, d'un intervalle de temps de repos dépendant de la substance, l'instant auquel le fond de cisaillement (24) débute son mouvement vers l'arrière depuis la position avancée, et en ce que l'intervalle de temps de repos imposable est déterminé en fonction des propriétés du mélange de substances de telle sorte que le gâteau de matières solides, par déshumidification partielle, a atteint une résistance au cisaillement tellement élevée que le gâteau de matières solides peut être poussé vers le bas à travers le fond de cisaillement (24) sans refoulement notable du tambour filtrant (14).

2. Procédé selon la Revendication 1, ***caractérisé en ce que*** l'intégralité du mélange de substances n'est introduite que lorsque le fond de cisaillement (24) a débuté son mouvement vers l'arrière depuis la position avancée.

3. Procédé selon la Revendication 1, ***caractérisé en ce que*** l'introduction du mélange de substances débute dès pendant le mouvement vers l'avant du fond de cisaillement (24).

4. Procédé selon la Revendication 2, ***caractérisé en ce que***, dans un mode de fonctionnement du centrifugeur à cisaillement (10), dans lequel le fond de cisaillement (24) passe en continu d'un cycle de mouvement à un autre et se trouve toujours en mouvement entre les points de retour, l'introduction du mélange de substances débute lorsque le fond de cisaillement (24) a couvert un tiers du trajet de son mouvement vers l'arrière, et en ce que l'introduction du mélange de substances est terminé lorsque le fond de cisaillement (24) a couvert deux tiers de son mouvement vers l'arrière.

5. Procédé selon la Revendication 2, ***caractérisé en ce que*** les mouvements vers l'avant et vers l'arrière du fond de cisaillement (24) sont effectués immédiatement l'un après l'autre en une fraction de la durée totale du cycle, en ce que le fond de cisaillement reste au repos dans la position reculée pendant une durée imposable, et en ce que l'intégralité du mélange de substances est introduite pendant la position au repos du fond de cisaillement (24).

6. Procédé selon l'une des Revendications précédentes, ***caractérisé en ce que***, comme critère pour déterminer la durée de l'intervalle de repos, on part du degré d'avance du gâteau de matières solides résultant du rapport entre la course du gâteau et la course du fond de cisaillement.

7. Procédé selon la Revendication 6, ***caractérisé en ce que*** le mouvement vers l'avant du fond de cisaillement (24) est effectué avec un degré d'avance de l'ordre d'au moins environ 0,9.

8. Procédé selon l'une des Revendications 1 à 7, ***caractérisé en ce que*** l'arrivée de mélange est branchée avec au moins un robinet (46; 52; 64; 74), lequel est commandé en fonction de la pression d'actionnement du fond de cisaillement (24).

9. Procédé selon l'une des revendications 1 à 8, ***caractérisé en ce que*** le mélange est introduit à travers une pompe d'alimentation (80) travaillant en discontinu, et qui est actionnée en synchronisation avec le cycle de cisaillement.

10. Procédé selon la Revendication 3, ***caractérisé en ce que*** le mélange est introduit à travers un tuyau d'arrivée (20) comprenant au moins deux canaux séparés (60, 62; 70, 72), dont un canal (60; 70) est relié à une arrivée de mélange supplémentaire.

11. Procédé selon la Revendication 10, ***caractérisé en ce que*** le canal (70) relié à l'arrivée de mélange supplémentaire est relié au déversoir d'un hydrocyclone (76) placé en aval, dont l'écoulement inférieur débouche dans un deuxième canal (72), qui sert d'arrivée permanente de mélange pendant une phase de mise sous charge.

12. Procédé selon l'une des Revendications précédentes, ***caractérisé en ce qu***'un capteur de mesure (42) de la position et/ou de la pression du fond de cisaillement (24à est placé sur le centrifugeur à cisaillement (10) et en ce que l'arrivée de mélange peut être pilotée par un signal de mesure, lequel est délivré par ce capteur de mesure (42).

13. Procédé selon la Revendication 12, ***caractérisé en ce que*** le capteur de mesure (42) est relié par au moins une conduite de pression (44) à un robinet actionné par pression (46; 52; 64; 74) ou à une pompe d'alimentation (84) pilotée par pression et fonctionnant en discontinu.

14. Procédé selon l'une des Revendications précédentes, ***caractérisé en ce qu***'un capteur électro-optique est utilisé pour déterminer par une technique de mesure la modification de la surface du gâteau de matières solides et, en fonction du comportement du gâteau ainsi déterminé, lequel est observé pendant le mouvement vers l'avant du fond de cisaillement (24), ajuster la durée de l'intervalle de repos.

15. Procédé selon la Revendication 14, ***caractérisé en ce qu***'un palpeur est prévu, avec lequel le trop-plein du centrifugeur à cisaillement est déterminé et l'arrivée de mélange est réduite lorsque le centrifugeur à cisaillement (10) commence à être submergé.
